# EUROPÄISCHE PATENTANMELDUNG

(11) **EP 0 005 715 A1**
(43) Veröffentlichungstag der Anmeldung: **12.12.1979**
(21) Anmeldenummer: 79101073.9
(22) Anmeldetag: 09.04.1979
(51) Int. Cl.: B41F 21/04

(54) **Umführtrommel für umstellbare Schön- und Widerdruckmaschinen mit zwei Bogentragflächen**

(30) Priorität: 06.06.1978 DE 2824733
(71) Anmelder: Heidelberger Druckmaschinen Aktiengesellschaft, D-69019 Heidelberg (DE)
(72) Erfinder: Becker, Willi, D-6901 Bammental (DE); Wirz, Arno, D-6901 Bammental (DE)
(74) Vertreter: Stoltenberg, Heinz-Herbert Baldo

(57) **Zusammenfassung**

Eine Umführtrommel für Schön- und Widerdruckmaschinen weist zwei sich gegenüberliegende Bogentragflächen (15) auf, die von je zwei kammartig ineinandergreifenden Gruppen von Bogenträgern (8, 11) gebildet werden. An einer der beiden Bogenträgergruppen (8, 11) jeder Bogentragfläche (15) ist eine Einrichtung (9) zum Erfassen der Bogenvorderkante vorgesehen. Die beiden eine Bogentragfläche (8, 11) bildenden Bogenträgergruppen sind zueinander um die Rotationsache der Umführtrommel verstellbar. Ferner ist jeder Bogenträger (8, 11) mit einem diametral gegenüberliegenden Bogenträger der anderen Bogentragfläche zu einer Einheit fest verbunden und auf der Achse (3) der Umführtrommel angeordnet. Zumindest eine der beiden Bogenträgereinheiten ist radial verstellbar auf der Achse der Umführtrommel gelagert. Diese Verstellbarkeit ermöglicht das Beheben von Rundlauf und Formfehler der Umführtrommel.

## Beschreibung

Die Erfindung betrifft eine Umführtrommel für Schön- und Widerdruckmaschinen mit zwei Bogentragflächen, die von je zwei ineinandergreifenden Bogenträgerkämmen gebildet werden, wobei ein Bogenträgerkamm eine Einrichtung zum Erfassen der Bogenvorderkante aufweist und zumindest einer der beiden ineinandergreifenden Bogenträgerkämme gegenüber dem anderen um die Rotationsachse der Umführtrommel verstellbar ist.

Die Fertigung der Umführtrommeln eingangs genannter Art erfordert eine sehr große Genauigkeit, weil die von den beiden Bogentragflächen transportierten Bogen genau gleich übergeben werden müssen, andernfalls stellt sich Dublieren ein.

Die Ursache ist folgende:
In der Regel bestehen solche Umführtrommeln aus einem feststehenden Trommelteil mit zwei sich diametral gegenüberliegenden Einrichtungen zum Erfassen der Bogenvorderkante und einem um die Rotationsachse verstellbaren Trommelteil mit zwei sich ebenfalls diametral gegenüberliegenden Einrichtungen zum Erfassen der Bogenhinterkante. Der jeweilig transportierte Bogen liegt auf der Bogentragfläche glatt auf. Unter Umständen sind z. B. Saugvorrichtungen vorhanden, um diese Auflage sicherzustellen. Wenn nun eine der Bogentragflächen zufolge eines Rundlauf- oder Formfehlers höher liegt als die andere, fällt die Lage des Druckendes zweier aufeinanderfolgender Bogen unterschiedlich aus. Die Folge davon ist ein rhytmisches Dublieren bei dem Druck nach der Bogenwendung. Ein Rundlauffehler von beispielsweise 0,02 mm kann, je nach Bogenlänge, bereits ein Dublieren von ca. 0,05mm zur Folge haben.

Bei auf dem Markt bekannten Schön- und Widerdruckmaschinen wird ein eventuell nach dem Abdrucken der Maschine festgestellter Höhenunterschied der Bogentragflächen der Umführtrommel durch Bekleben der niedriger liegenden Bogentragfläche mit Klebestreifen, z. B. Alu-Folien, ausgeglichen. Die Klebestreifen können sich jedoch durch Reinigen der Oberflächen wieder lösen. Außerdem ist das Aufbringen der diversen Klebestreifen umständlich und zeitraubend,

Hier schafft die Erfindung Abhilfe. Gemäß der Aufgabe soll an der Umführtrommel einer Schön- und Widerdruckmaschine eine Vorrichtung vorgesehen sein, durch welche nach dem Abdrucken der Maschine auf Rundlauf- oder Formfehler der Umführtrommel zurückzuführende Dubliererscheinungen beseitigt werden können.

Erfindungsgemäß wird diese Aufgabe dadurch gelöst, daß Teile der Bogentragflächen oder die Bogentragflächen als Gesamtheit radial verstellbar sind. Hierdurch besteht nicht nur die Möglichkeit Rundlauf- und Formfehler auszugleichen, sondern es lassen sich auch spätere Veränderungen an den verstellbaren Teilen der Umführtrommel korrigieren.

Eine besonders vorteilhafte Ausführungsform der Erfindung, bestehend aus einem Trommelgrundkörper mit Bogenträgern und der Einrichtung zum Erfassen der Bogenvorderkante sowie aus einem, den Trommelgrundkörper teilweise umfassenden Hohlkörper mit Bogenträgern und einer Einrichtung zum Erfassen der Bogenhinterkante, sieht vor, daß der Hohlkörper auf den am Trommelgrundkörper vorgesehenen zwei Zylinderzapfen über je einen Gleitring gelagert ist, daß zwischen Zylinderzapfen und Gleitring Spiel vorgesehen ist und daß im Hohlkörper Stellschrauben angeordnet sind, die auf den Gleitring einwirken und durch Verformen des Gleitrings das Spiel zwischen Gleitringinnenfläche und Zylinderzapfenlauffläche örtlich beseitigen bzw. die Bogenträger radial verstellen.

Diese Ausführungsform der Erfindung gestattet nicht nur das radiale Verstellen der gesamten Bogentragflächen, sondern ermöglicht auch in sehr einfacher Weise während der Erstmontage oder bei späteren Reparaturmontagen den verstellbar angeordneten Hohlkörper spielfrei einzustellen und zentrisch auszurichten.

Eine weitere vorteilhafte Ausführungsform der Erfindung betrifft eine Umführtrommel mit einem aus einzelnen Bogentragsegmenten zusammengesetzten Bogenträgerkamm, an dessen einem Ende die Einrichtung zum Erfassen der Bogenvorderkante vorgesehen ist, sowie mit einem ebenfalls aus einzelnen Bogentragsegmenten gebildeten weiteren Bogenträgerkamm, an dessen einem Ende eine Einrichtung zum Erfassen der Bogenhinterkante angeordnet ist, wobei alle Bogentragsegmente auf einer gemeinsamen Achse gelagert sind.

Bei einer solchen Umführtrommel sind erfindungsgemäß einige oder alle Bogentragsegmente auf der Achse über einen Gleitring gelagert, wobei zwischen der Gleitringinnenfläche und der Achse Spiel vorgesehen ist und wobei ferner in den, mit einem Gleitring versehenen Bogentragsegmenten Stellschrauben angeordnet sind, die auf den Gleitring einwirken und durch Verformen des Gleitrings das Spiel zwischen Gleitringinnenfläche und der Achse örtlich beseitigen bzw. die Bogentragsegmente radial verstellen.

Die erfinderischen Maßnahmen bieten hier neben dem Vorteil, Rundlauf- und Formfehler auszugleichen,auch die Möglichkeit, in einfacher Weise die einzelnen Bogentragsegmente zueinander einzujustieren.

Die beiden erwähnten Ausführungsformen der Erfindung können auch eine derartige Abwandlung erfahren, daß unter Ausscheidung der Gleitringe die Stellschrauben unmittelbar auf die Zylinderlauffläche bzw. auf die Achse einwirken. Ferner besteht die Möglichkeit, falls man von dem Verstellen der gesamten Bogentragfläche absieht, bestimmte Flächenteile der Bogentragflächen, z. B. in Form von Schienen, Stellbolzen oder Klötzchen höhenverstellbar auszubilden. Auch kann man die Bogenträgerkämme bzw, die Bogentragsegmente mit Stellschrauben versehen, mittels denen die Bogenträger deformierbar sind, dergestalt, daß die freien Bogenträgerenden radial verstellt werden können.

Im folgenden wird die Erfindung anhand einiger in der Zeichnung dargestellten Ausführungsformen näher erläutert.

Es zeigt:
Fig. 1 eine Seitenansicht einer Umführtrommel mit zwei Bogentragflächen, bei der ein Teil der Bogentragflächen durch Stellschrauben radial verstellbar ist,
Fig. 2 einen Längsschnitt durch die Umführtrommel nach Fig. 1, .
Fig. 3-5 ein Lager des auf den Zylinderzapfen der Umführtrommel verstellbar angeordneten Hohlkörpers mit unterschiedlicher Einstellung der Stellschrauben,
Fig. 6 eine Umführtrommel mit zwei Bogentragflächen, die aus zwei Gruppen von auf einer Achse aufgesteckten Bogentragsegmenten gebildet ist,
Fig. 7 die Umführtrommel gemäß Fig. 6, wobei vier Bogentragsegmente an ihren Lagerungen mit Stellschrauben versehen sind,
Fig. 8 eine Umführtrommel nach der Erfindung mit radial verstellbaren Klötzchen in den Bogentragflächen, und zwar unmittelbar vor der Einrichtung zum Erfassen der Bogenhinterkante und
Fig. 9 eine Umführtrommel nach der Erfindung, bei der mittels Stellschrauben die hinteren Enden der Bogenträger in radialer Richtung nach außen gebogen werden können.

Die Umführtrommel gemäß den Figuren 1 und 2 besteht im wesentlichen aus zwei Hauptteilen, nämlich dem Trommelgrundkörper 1 und dem Hohlkörper 2. Der Trommelgrundkörper 1 ist fest auf die Achse 3 gesteckt, auf deren freie Zylinderzapfen 4 und 5 der Hohlkörper 2 über je einen Gleitring 6 drehbar gelagert ist.

Der Trommelgrundkörper 1 ist mit zwei sich diametral gegenüberliegenden Bogenträgerkämmen 7 versehen, von denen jeder an seiner einen Seite mit kammartig angeordneten Bogenträgern 8 und an seiner anderen Seite mit einer Einrichtung 9 zum Erfassen der Bogenvorderkante bestückt ist.

Der Hohlkörper 2 ist in gleicher Weise mit sich diametral gegenüberliegenden Bogenträgerkämmen 10 versehen, die an der dem benachbarten Bogenträgerkamm 7 zugewandten Seite Bogenträger 11 aufweisen, die kammartig angeordnet sind und an ihrer anderen Seite eine Einrichtung 12 zum Erfassen der Bogenhinterkante tragen.

In den beiden Lagernaben 13 des Hohlkörpers sind die bereits erwähnten Gleitringe 6 mittels Preßsitz befestigt; des weiteren sind in jeder Lagernabe 13 auf dem Umfang gleichmäßig verteilt vier Stellschrauben 14 eingeschraubt, die auf den Gleitring 6 einwirken.

Jeweils ein Bogenträgerkamm 7 und ein Bogenträgerkamm 10 bilden gemeinsam eine Bogentragfläche 15. Durch Verstellen des Hohlkörpers 2 um die Achse 3 können die zueinander versetzt angeordneten Bogenträger 8 und 11 ineinander bzw. in ihre äußere Stellung gemäß Figur 1 auseinander geschoben werden. Die in Figur 1 gezeigte Stellung der Bogenträgerkämme 7 und 10 entspricht dem größten Bogenformat.

Die Figuren 3, 4 und 5 zeigen die spezielle Anordnung der Lagerung des Hohlkörpers 2. Der Gleitring 6 ist, wie bereits erwähnt, in der Lagernabe 13 mittels eines Festsitzes befestigt. Zwischen der Gleitringinnenfläche 16 und der Lauffläche 17 der Zylinderzapfen 4 bzw. 5 ist ein Spiel 18 von beispielsweise 0,05mm vorgesehen.

Nach Lösen der Kontermuttern 19 werden alle Verstellschrauben 14 in die Stellung gemäß Figur 4 geschraubt. Dabei wird der Gleitring 6 in der dargestellten Weise deformiert. Die Folge ist ein örtliches Herausdrücken des Spiels. Die Zylinderzapfen 4 und 5 sind nun spielfrei eingestellt. Die Kontermuttern 19 werden wieder angezogen.

In dieser Einstellung erfolgt das Einbauen der Umführtrommel in die Schön- und Widerdruckmaschine.

Stellt sich beim Abdruck der Schön- und Widerdruckmaschine ein Dublieren aufgrund der oben erwähnten Fehler ein, so kann der Hohlkörper maximal um das gesamte Spiel radial verstellt werden, wobei die einen Bogenträger 11 gesenkt und die gegenüberliegenden Bogenträger 11 radial nach außen angehoben werden. Figur 5 zeigt die entsprechende Einstellung der Stellschrauben 14 und des Gleitrings 6. Die in der Figur 5 jeweils unten bzw. oben liegende Stellschraube 14 blieb im dargestellten Falle von der Einstellung unberührt. Lediglich die linke Stellschraube 14 wurde um das gesamte Spiel heraus- und die rechte Stellschraube 14 um das gesamte Spiel hineingeschraubt. Die Folge ist eine entsprechende exzentrische Verlagerung des Hohlkörpers 2 um das Spiel 18. Natürlich könnte zusätzlich bei Bedarf der Hohlkörper 2 um das gleiche Spiel 18 mit Hilfe der oberen und unteren Stellschrauben exzentrisch verlagert werden.

Die Verstellung der Bogenträgerkämme 10 des Hohlkörpers 2 reicht aus, um die aufgetretenen rhytmischen Dubliererscheinungen völlig auszuschalten.

Die Figuren 6 und 7 zeigen eine Umführtrommel mit zwei Bogentragflächen 15, bei der zwei Gruppen von Bogentragsegmenten 20 und 21 auf der Achse aufgefädelt sind, und zwar derart, daß sich die Bogentragsegmente 20 und 21 abwechseln. Die Bogentragsegmente 20 sind auf der Achse 3 fest angebracht und durch sich diametral gegenüberliegende Einrichtungen 9 zum Erfassen der Bogenvorderkante zu Bogentragkämmen 7 vereinigt.

Die anderen Bogentragsegmente 21 sind gleichfalls miteinander verbunden, und zwar durch die Einrichtung 12 zum Erfassen der Bogenhinterkante. Die Bogentragsegmente 21 bilden somit die beiden sich diametral gegenüberliegenden Bogentragkämme 10.

Da alle Bogentragsegmente 21 um die Achse 3 verstellbar gelagert sind, können die Bogenträger 8 bzw. 11 der Bogentragflächen 15 ineinander bzw. in die dargestellte Stellung auseinander geschoben werden.

Wie der Figur 7 entnommen werden kann, sind die Lagernaben 13 von vier Bogentragsegmenten 21, die in einem gewissen Abstand voneinander angeordnet sind, über je einen Gleitring 6 auf der Achse 3 drehbar angeordnet. Die Lagernaben 13 dieser Bogentragsegmente 21 weisen symmetrisch zum Umfang die bereits zuvor erwähnten Stellschrauben 14 auf. Die Ausbildung des Lagers aller vier mit Stellschrauben 14 bestückten Bogentragsegmente 21 entspricht voll und ganz der in den Figuren 3, 4 und 5 dargestellten. Die vier mit Stellschrauben 14 versehenen Bogentragsegmente 21 können also bei Bedarf radial verstellt werden. Da die übrigen Bogentragsegmente 21 mit einem gewissen Spiel gelagert sind und insgesamt über die Einrichtung 12 zur Erfassung der Bogenhinterkante miteinander verbunden sind, wirkt sich die Verstellung auf den ganzen Bogenträgerkamm 10 aus. Auch bei einer Umführtrommel, die aus einzelnen Bogentragsegmenten 20, 21 zusammengesetzt ist, besteht somit die Möglichkeit, durch erfindungsgemäße Verstellung einiger Bogentragsegmente 21, Form- und Rundlauffehler auszugleichen. Selbstverständlich können alle verstellbaren Bogentragsegmente 21 über einen Gleitring 6 unter Zuhilfenahme von Stellschrauben 14 auf der Achse 3 gelagert sein.

Die in Figur 8 dargestellte Bogenumführtrommel mit zwei Bogentragflächen 15 gleicht dem Aufbau derjenigen, die in Figur 1 und 2 gezeigt ist. Auch hier befindet sich ein Trommelgrundkörper 1 fest auf der Achse 3, während der Hohlkörper 2 um die Achse 3 verstellbar gelagert ist. Der Ausgleich eines eventuellen Rundlauf- oder Formfehlers erfolgt jedoch nicht durch Einstellmaßnahmen an der Lagerung des Hohlkörpers 2, sondern es sind Teile der Bogentragfläche 15 selbst radial verstellbar ausgebildet.

In den beiden sich diametral gegenüberliegenden Bogenträgerkämmen 10 des Hohlkörpers 2 sind den beiden Einrichtungen 12 zum Erfassen der Bogenhinterkante radial verstellbare Stellklötzchen 22 vorgelagert.

Während des Einbaus der Umführtrommel gemäß Figur 8 befindet sich die Bogenführungsfläche 23 der Stellklötzchen 22 auf gleicher Höhe mit der Bogentragfläche 15. Wird jedoch bei dem Abdruck ein Rundlauffehler festgestellt, so kann dieser behoben werden, indem eines der Stellklötzchen 22 durch Unterlegen radial derart verstellt wird, daß seine Bogenführungsfläche 23 höher ist als die Bogentragfläche 15. Durch eine derartig einfache Maßnahme kann bei geringen Rundlauffehlern die falsche Lage des Druckendes korrigiert werden.

Auch Figur 9 zeigt einen Grundaufbau der Umführtrommel, wie er bereits anhand der Figuren 1 und 2 beschrieben ist. Jedoch sind hier weder an den beiden Lagerungen des Hohlkörpers 2 noch in dessen Bogentragfläche 15 Verstellmöglichkeiten vorgesehen. Vielmehr ist in den Bogenträgerkämmen 10 auf der Höhe jedes Bogenträgers 11 jeweils eine Stellschraube 24 derart eingeschraubt, daß ihr freies Ende 25 gegen einen Anschlag 26 anliegt, der ziemlich am Ende der Bogenträger 11 an deren Innenkante 27 vorgesehen ist. Durch Herausschrauben dieser Stellschrauben 24 aus dem Bogenträgerkamm 10 in Richtung auf das Ende der Bogenträger 11 kann jeder der Bogenträger 11 radial nach außen verbogen bzw. deformiert werden. Auch mittels dieser Stellmöglichkeit wird eine Gelegenheit geboten, Dubliererscheinungen zu beheben, die auf Form-und Rundlauffehler bzw. auf Spielzunahme aufgrund von unsachgemäßer Behandlung der Maschine im Betrieb zurückgehen.

Selbst bei genauester Fertigung von Maschinenteilen in der Größenordnung von Umführtrommeln der besagten Art sind kleine Fertigungstoleranzen nicht auszuschließen, sofern die Wirtschaftlichkeit der Herstellung gewahrt bleiben soll. Die Erfindung bietet die Möglichkeit, auch die kleinsten Fertigungsungenauigkeiten, die sich noch negativ auf das Druckbild auswirken könnten, auszuschalten.

### TEILELISTE

1 Trommelgrundkörper
2 Hohlkörper
3 Achse
4 Zylinderzapfen
5 Zylinderzapfen
6 Gleitring
7 Bogenträgerkämme
8 Bogenträger
9 Einrichtung zum Erfassen der Bogenvorderkante
10 Bogenträgerkämme
11 Bogenträger
12 Einrichtung zum Erfassen der Bogenhinterkante
13 Lagernaben
14 Stellschrauben
15 Bogentragflächen
16 Gleitringinnenfläche
17 Zylinderzapfenlauffläche
18 Spiel
19 Kontermuttern
20 Bogentragsegmente
21 Bogentragsegmente
22 Stellklötzchen
23 Bogenführungsfläche
24 Stellschrauben
25 freies Ende
26 Anschlag
27 Innenkante

## Patentansprüche

1. Umführtrommel für Schön- und Widerdruckmaschinen mit zwei diametral gegenüberliegenden Bogentragflächen, die von je zwei kammartig ineinandergreifenden Gruppen von Bogenträgern gebildet werden, wobei eine der beiden Bogenträgergruppen einer Bogentragfläche eine Einrichtung zum Erfassen der Bogenvorderkante aufweist und beide eine Bogentragfläche bildenden Bogenträgergruppen zueinander um die Rotationsachse der Umführtrommel verstellbar sind und wobei ferner jeder Bogenträger mit einem diametral gegenüberliegenden Bogenträger der anderen Bogentragfläche fest verbunden und auf der Achse der Umführtrommel angeordnet ist,
dadurch gekennzeichnet,
daß einige oder alle der sich diametral gegenüberliegenden und fest miteinander verbundenen Bogenträger (8 bzw. 11) gemeinsam radial verstellbar gelagert sind.

2. Umführtrommel nach Anspruch 1, bei der zwei sich diametral gegenüberliegende Bogenträgergruppen einem Trommelgrundkörper angehören und jede von ihnen mit einer Einrichtung zum Erfassen der Bogenvorderkante versehen ist, während die beiden anderen Bogenträgergruppen an einem, den Trommelgrundkörper teilweise umfassenden, Hohlkörper angeordnet sind und je eine Einrichtung zum Erfassen der Bogenhinterkante aufweisen, dadurch gekennzeichnet,
a) daß der Hohlkörper (2) auf den am Trommelgrundkörper (1) vorgesehenen zwei Zylinderzapfen (4, 5) über je einen Gleitring (6) gelagert ist,
b) daß zwischen Zylinderzapfen (4 bzw. 5) und Gleitring (6) Spiel (18) vorgesehen ist
c) und daß im Hohlkörper (2) Stellschrauben (14) angeordnet sind, die auf den Gleitring (6) einwirken und durch Verformen des Gleitrings (6) das Spiel (18) zwischen Gleitringinnenfläche (16) und Zylinderzapfenlauffläche (17) örtlich beseitigen bzw. die Bogenträger (11) radial verstellen.

3. Umführtrommel nach Anspruch 1, bei der sich zwei diametral gegenüberliegende Bogenträgergruppen aus Bogentragsegmenten zusammensetzen und jede von ihnen mit einer Einrichtung zum Erfassen der Bogenvorderkante versehen ist, während die beiden übrigen Bogenträgergruppen ebenfalls aus einzelnen Bogentragsegmenten bestehen und je eine Einrichtung zum Erfassen der Bogenhinterkante aufweisen,
dadurch gekennzeichnet,
a) daß einige oder alle Bogentragsegmente (21) auf der Achse (3) über einen Gleitring (6) gelagert sind,
b) daß zwischen der Gleitringinnenfläche (16) und der Achse (3) Spiel vorgesehen ist,
c) und daß in den mit einem Gleitring (6) versehenen Bogentragsegmenten (21) Stellschrauben (14) angeordnet sind, die auf den Gleitring (6) einwirken und durch Verformen des Gleitrings (6) das Spiel (18) zwischen Gleitringinnenfläche (16) und der Achse (3) örtlich beseitigen, bzw. die Bogentragsegmente (21) radial verstellen.
